# EUROPÄISCHE PATENTSCHRIFT

(11) **EP 1 482 088 B1**
(45) Veröffentlichungstag und Bekanntmachung des Hinweises auf die Patenterteilung: **09.11.2005**
(21) Anmeldenummer: 03450243.5
(22) Anmeldetag: 29.10.2003
(51) Int. Cl.: D21F 1/48

(54) **Abstütz- bzw. Abstreifeinrichtung für Siebbandanlagen**
Support or scraper device for screen clothes
Dispositif de support ou racleur pour toiles de tamissages

(30) Priorität: 28.05.2003 AT 8272003
(43) Veröffentlichungstag der Anmeldung: 01.12.2004
(73) Patentinhaber: Bartelmuss, Klaus, 8833 Teufenbach (AT); Bartelmuss, Heinz, 8833 Teufenbach (AT)
(72) Erfinder: Bartelmuss, Klaus, 8833 Teufenbach (AT); Bartelmuss, Heinz, 8833 Teufenbach (AT)
(74) Vertreter: Atzwanger, Richard

(56) Entgegenhaltungen:
- DE-A- 19 625 375
- FR-A- 1 423 574
- US-A- 4 443 298

## Beschreibung

Die gegenständliche Erfindung betrifft eine Abstütz- bzw. Abstreifeinrichtung, gemäß dem Oberbegriff des Anspruchs 1. Eine derartige Einrichtung ist beispielsweise aus DE-A-19625375 bekannt.

Bekannte derartige Abstütz- bzw. Abstreifeinrichtungen sind mit an einem Tragrahmen od.dgl. befestigten Abstütz- bzw. Abstreifleisten ausgebildet. Die Befestigung der Abstütz- bzw. Abstreifleisten am Tragrahmen erfolgt entweder lösbar, z.B. mittels Verschraubung, oder nicht unmittelbar lösbar, z.B. mittels Verklebung.

Bei Abstütz- bzw. Abstreifleisten besteht einerseits das Erfordernis, diese starr zu befestigen, wobei eine nicht beabsichtigte Lösung der Befestigung ausgeschlossen sein muß. Andererseits besteht jedoch auch das Erfordernis, die Abstütz- bzw. Abstreifleisten so zu befestigen, daß sie nach deren Beschädigung oder nach deren Verschleiß durch neue Abstütz- bzw. Abstreifleisten ersetzbar sind. Um neue Leisten anordnen zu können, ist es demnach zweckmäßig, diese lösbar zu befestigen. Eine den Anforderungen des Betriebes entsprechend starre aber zudem lösbare Befestigung der Abstütz- bzw. Abstreifleisten bedingt jedoch sowohl bei der Befestigung der Abstütz- bzw. Abstreifleisten als auch beim Lösen von deren Befestigung einen hohen Arbeitsaufwand.

Der gegenständlichen Erfindung liegt somit die Aufgabe zugrunde, eine Abstütz- bzw. Abstreifeinrichtung zu schaffen, bei welcher die Abstütz- bzw. Abstreifleisten einerseits den Erfordernissen des Betriebes entsprechend starr befestigt sind und bei welcher dessen ungeachtet die Befestigung der Abstütz- bzw. Abstreifleisten in einfacher Weise herstellbar und lösbar ist. Dies wird erfindungsgemäß durch die Merkmale des kennzeichnen dem Teils des Anspruchs 1 erzielt.

Vorzugsweise sind Abstütz- bzw. Abstreifleisten mit Tragleisten ausgebildet, mittels welcher sie über in den beiden Teilen der Querstege vorgesehenen Ausnehmungen mit den Querstegen kuppelbar sind. Alternativ dazu können die Abstütz- bzw. Abstreifleisten mit Nuten ausgebildet sein, mittels welcher sie über an den beiden Teilen der Querstege vorgesehenen Vorsprüngen mit den Querstegen kuppelbar sind. Weiters können Abstütz- bzw. Abstreifleisten mit Ausnehmungen ausgebildet sein, mittels welcher sie über an den beiden Teilen der Querstege vorgesehenen Vorsprüngen mit den Querstegen kuppelbar sind.

Dabei können die Ausnehmungen der Teile der Querstege und die Nuten bzw. Ausnehmungen der Abstütz- bzw. Abstreifleisten hinterschnitten sein und können die jeweils zugeordneten Tragleisten der Abstütz- bzw. Abstreifleisten bzw. die Vorsprünge der beiden Teile der Querstege sich zu ihren freien Enden hin erweiternd ausgebildet sein.

Insbesondere liegen weiters die beiden Teile der Querstege aneinander und sind deren Ausnehmungen bzw. Vorsprünge gegeneinander in Bezug auf deren Stirnflächen versetzt, wodurch die miteinander gekuppelten Abstütz- bzw. Abstreifleisten und Querstege bei der Befestigung der Querstege an den beiden Tragbalken durch Verstellung der beiden Teile der Querstege gegeneinander verklemmt werden.

Nach einer bevorzugten Ausführungsform ist einer der beiden Teile der Querstege als Platte ausgebildet, welche längs einer der Seitenkanten mit Ausnehmungen bzw. Vorsprüngen ausgebildet ist, und ist der andere der beiden Teile der Querstege als doppelwandige Platte ausgebildet, welche die erste Platte an ihren beiden Außenseiten umgibt und welche gleichfalls längs einer ihrer Seitenkanten mit den Ausnehmungen bzw. Vorsprüngen des ersten Teiles zugeordneten Ausnehmungen bzw. Vorsprüngen ausgebildet ist. Insbesondere sind dabei die zweiten Teile der Querstege im Querschnitt U-förmig ausgebildet, wobei sie im Bereich ihrer Stege mit den Ausnehmungen bzw. mit den Vorsprüngen ausgebildet sind.

Der Gegenstand der Erfindung ist nachstehend anhand eines in der Zeichnung dargestellten Ausführungsbeispieles näher erläutert. Es zeigen:
- Fig.1: eine erfindungsgemäße Abstütz- bzw. Abstreifeinrichtung, in auseinandergezogener, axonometrischer Darstellung;
- Fig.2: die Abstütz- und Abstreifeinrichtung nach Fig.1, in axonometrischer Darstellung;
- Fig.2a: die Einrichtung nach Fig.2, in Seitenansicht;
- Fig.3: einen Bestandteil gemäß Fig.2 in auseinandergezogener, axonometrischer Darstellung sowie in gegenüber Fig.1 vergrößertem Maßstab;
- Fig.4, Fig.4a: den Bestandteil gemäß Fig.3, in zwei axonometrischen Darstellungen; sowie
- Fig..5: eine Ausführungsvariante von Bestandteilen einer erfindungsgemäßen Abstütz- und Abstreifeinrichtung, in axonometrischer Darstellung.
In den Fig.1 und 2 ist eine erfindungsgemäße Abstütz- bzw. Abstreifeinrichtung dargestellt, welche dazu dient, in einer ein Siebband enthaltenden Anlage zur Papiererzeugung vorgesehen zu werden, wobei das Siebband längs der Oberflächen von Abstütz- bzw. Abstreifleisten bewegt wird. Diese Abstütz- bzw. Abstreifeinrichtung weist einen rahmenförmigen Träger 1 für Abstütz- bzw. Abstreifleisten 4 auf. Die Abstütz- bzw. Abstreifleisten 4 sind an ihrer Oberseite mit Verschleißleisten 41 versehen. An ihrer Unterseite sind sie als schwalbenschwanzförmige Tragleisten 42 ausgebildet. Der Träger 1 besteht aus zwei parallel zu den Abstreifleisten 4 ausgerichteten Tragbalken 2 und 2a, welche mittels zu diesen quer ausgerichteten Stegen 3 dadurch miteinander verbunden sind, daß sie mittels Schrauben 21 mit den Stegen 3 verschraubt sind.

Dabei bestehen die Stege 3 aus jeweils zwei Teilen 31 und 32, welche an ihren oberen Kanten mit hinterschnittenen Ausnehmungen 33 und 34 ausgebildet sind, wobei in diese Ausnehmungen 33 und 34, welche einander zugeordnet sind, die Tragleisten 42 der Abstütz- bzw. Abstreifleisten 4 einsetzbar sind. Die Stegteile 31 sind weiters mit den Schrauben 21 zugeordneten Bohrungen 37 ausgebildet.

In Fig.2a ist zudem ein Siebband 5 dargestellt, welches über die Abstütz- bzw. Abstreifleisten 4 geführt ist.
In Fig.3 sind die beiden Stegteile 31 und 32 in gegenüber Fig. 1 vergrößertem Maßstab dargestellt.
Wie dies weiters aus den Fig.4 und 4a ersichtlich ist, sind die in den Stegteilen 31 und 32 vorgesehenen Ausnehmungen 33 und 34 insoferne gegenüber den Stirnflächen der Stegteile 31 und 32 geringfügig versetzt, als dann, wenn die Ausnehmungen 33 und 34 miteinander fluchten, auf einer der beiden Seiten der Stegteil 32 den Stegteil 31 überragt und auf der anderen Seite der Stegteil 31 über den Stegteil 32 hinausragt. Diese gegenseitige Lage der beiden Stegteile 31 und 32 tritt dann ein, sobald die Abstütz- bzw. Abstreifleisten 4 in die Ausnehmungen 33 und 34 eingesetzt worden sind. Die Ausnehmungen 33 und 34 sind so dimensioniert, daß in diesen die Abstütz- bzw. Abstreifleisten 4 mit Spiel und somit ohne maßgeblichen Widerstand verschiebbar sind.

Sobald die Abstütz- bzw. Abstreifleisten 4 starr befestigt werden sollen, werden die Schrauben 21 in den Bohrungen 37 verschraubt. Hierdurch kommen die beiden Tragbalken 2 und 2a an die gegeneinander versetzten Stirnflächen der beiden Stegteile 31 und 32 zur Anlage, wodurch die Stegteile 31 und 32 gegeneinander verschoben werden. Hierdurch werden auch die in den beiden Stegteilen 31 und 32 befindlichen Seitenkanten der Ausnehmungen 33 und 34 gegeneinander verschoben, wodurch die in diesen befindlichen Abstütz- und Abstreifleisten 4 verklemmt werden. Für diese Verklemmung reicht es hin, wenn die Seitenkanten der in den Stegteilen 31 und 32 befindlichen Ausnehmungen 33 und 34 gegeneinander geringfügig versetzt sind. Der diesbezüglich Versatz ist in den Fig. 4 und 4a überhöht dargestellt, um hierdurch diese Wirkungsweise zu verdeutlichen.

Wie dies aus Fig.5 ersichtlich ist, sind die Abstütz- bzw. Abstreifleisten 4a mit Nuten 43 ausgebildet und sind die Stegteile 31 a und 32a an ihren oberen Kanten mit einander entsprechenden Vorsprüngen 35 und 36 ausgebildet, welche den Nuten 43 zugeordnet sind. Dabei sind die Abstütz- bzw. Abstreifleisten 4a mittels der Nuten 43 über den Vorsprüngen 35 und 36 mit Spiel verschiebbar, wodurch die Abstütz- bzw. Abstreifleisten 4a mit den Stegen 3a kuppelbar sind. Dabei sind wiederum die Stirnflächen der Stegteile 31 a und 32a gegeneinander geringfügig versetzt.

Alternativ dazu sind die Abstütz- bzw. Abstreifleisten 4b mit den Vorsprüngen 35 und 36 zugeordneten Ausnehmungen 44 ausgebildet, mittels welcher die Abstütz- bzw. Abstreifleisten 4b auf die Stege 3a aufsetzbar und hierdurch mit diesen kuppelbar sind. Die starre Befestigung der Abstütz- bzw. Abstreifleisten 4a und 4b erfolgt gleichfalls dadurch, daß durch die Verbindung der Längsbalken 2 und 2a mit den beiden Stegteilen 31 a und 32a die Stegteile 31a und 32a gegeneinander verschoben werden, wodurch deren Vorsprünge 35 und 36 innerhalb der Nuten 43 bzw. der Ausnehmungen 44 verklemmt werden.

Hiermit ist eine Abstütz- bzw. Abstreifeinrichtung geschaffen, in welcher die Abstütz- bzw. Abstreifleisten an deren Träger einerseits starr befestigt sind, bei welcher jedoch dessen ungeachtet die Befestigung der Abstütz- bzw. Abstreifleisten durch Verdrehen von nur wenigen Schrauben bewirkt bzw. gelöst werden kann. Hierdurch wird der Ersatz von schadhaften Abstütz- bzw. Abstreifleisten maßgeblich vereinfacht.

## Patentansprüche

1. Abstütz- bzw. Abstreifeinrichtung, welche dem in einer Anlage zur Papiererzeugung befindlichem Siebband (5) zuordenbar ist und welche an einem Tragrahmen (1) fest angeordnete, quer zur Bewegungsrichtung des Siebbandes (5) ausgerichtete Abstütz- bzw. Abstreifleisten (4, 4a, 4b) aufweist, wobei der Tragrahmen [1] zwei parallel zu den Abstütz- bzw. Abstreifleisten (4, 4a, 4b) ausgerichtete Tragbalken (2, 2a) und zwischen diesen befindliche und an diesen befestigte zweiteilige Querstege (3, 3a) aufweist, **dadurch gekennzeichnet, daß** einerseits die Querstege (3, 3a) und andererseits die Abstütz- und Abstreifleisten (4, 4a, 4b) mit einander zugeordneten Ausnehmungen (33, 34, 43, 44) und Vorsprüngen (35, 36, 42) ausgebildet sind, mittels welcher die Querstege (3, 3a) und die Abstütz- bzw. Abstreifleisten (4, 4a, 4b) miteinander verbunden und durch Verschiebung der beiden Teile (31, 32, 31 a, 32a) der Querstege (3, 3a) gegeneinander verklemmt sind.

2. Abstütz- bzw. Abstreifeinrichtung nach Patentanspruch 1, **dadurch gekennzeichnet, dass** Abstütz- bzw. Abstreifleisten (4) mit Tragleisten (42) ausgebildet sind, mittels welcher sie über in den beiden Teilen (31, 32) der Querstege (3) vorgesehenen Ausnehmungen (33, 34) mit den Querstegen (3) gekuppelt sind.

3. Abstütz- bzw. Abstreifeinrichtung nach Patentanspruch 1, **dadurch gekennzeichnet, dass** Abstütz- bzw. Abstreifleisten (4a) mit Nuten (43) ausgebildet sind, mittels welcher sie über an den beiden Teilen (31a, 32a) der Querstege (3a) vorgesehenen Vorsprüngen (35, 36) mit den Querstegen (3a) gekuppelt sind.

4. Abstütz- bzw. Abstreifeinrichtung nach Patentanspruch 3, **dadurch gekennzeichnet, dass** Abstütz- bzw. Abstreifleisten (4b) mit Ausnehmungen (44) ausgebildet sind, mittels welcher sie über an den beiden Teilen (31a, 32a) der Querstege (3a) vorgesehenen Vorsprüngen (35, 36) mit den Querstegen (3a) gekuppelt sind.

5. Abstütz- bzw. Abstreifeinrichtung nach einem der Patentansprüche 1 bis 4, **dadurch gekennzeichnet, dass** die Ausnehmungen (33, 34) der Teile (31, 32) der Querstege (3) und die Nuten (43) bzw. Ausnehmungen (44) der Abstütz- bzw. Abstreifleisten (4a, 4b) hinterschnitten sind und dass die jeweils zugeordneten Tragleisten (42) der Abstütz- bzw. Abstreifleisten (4) bzw. die Vorsprünge (35, 36) der beiden Teile (31a, 32a) der Querstege (3a) sich zu ihren freien Enden hin erweiternd ausgebildet sind.

6. Abstütz- bzw. Abstreifeinrichtung nach einem der Patentansprüche 1 bis 5, **dadurch gekennzeichnet, daß** die beiden Teile (31, 32, 31a, 32a) der Querstege (3, 3a) aneinander liegen und daß deren Ausnehmungen (33, 34) bzw. Vorsprünge (35, 36) gegeneinander in Bezug auf deren Stirnflächen versetzt sind, wodurch die miteinander gekuppelten Abstütz- bzw. Abstreifleisten (4, 4a, 4b) und Querstege (3, 3a) bei der Befestigung der Querstege (3, 3a) an den beiden Tragbalken (2, 2a) durch Verstellung der beiden Teile (31, 32, 31a, 32a) der Querstege (3, 3a) gegeneinander verklemmt werden.

7. Abstütz- bzw. Abstreifeinrichtung nach einem der Patentansprüche 1 bis 6, **dadurch gekennzeichnet, daß** einer der beiden Teile (31, 31 a) der Querstege (3, 3a) als Platte ausgebildet ist, welche längs einer der Seitenkanten mit Ausnehmungen (33) bzw. Vorsprüngen (35) ausgebildet ist, und daß der andere der beide Teile (32, 32a) der Querstege (3, 3a) als doppelwandige Platte ausgebildet ist, welche die erste Platte (31, 31a) an ihren beiden Außenseiten umgibt und welche gleichfalls längs einer ihrer Seitenkante mit den Ausnehmungen (33) bzw. Vorsprüngen (35) des ersten Teiles (31, 31a) zugeordneten Ausnehmungen (34) bzw. Vorsprüngen (36) ausgebildet ist.

8. Abstütz- bzw. Abstreifeinrichtung nach Patentanspruch 7, **dadurch gekennzeichnet, daß** die zweiten Teile (32, 32a) der Querstege (3, 3a) im Querschnitt U-förmig ausgebildet sind, wobei sie im Bereich ihrer Stege mit den Ausnehmungen (34) bzw. mit den Vorsprüngen (36) ausgebildet sind.

## Claims

1. A supporting or scraping apparatus, which may be associated with the wire belt (5) in a papermaking installation and which comprises supporting or scraping strips (4, 4a, 4b) arranged fixedly on a load-bearing frame (1) and oriented transversely relative to the direction of movement of the wire belt (5), the load-bearing frame (1) comprising two load-bearing beams (2, 2a) aligned parallel to the supporting or scraping strips (4, 4a, 4b) and two-part transverse webs (3, 3a) located between said beams and fastened thereto, **characterised in that** on the one hand the transverse webs (3, 3a) and on the other hand the supporting and scraping strips (4, 4a, 4b) are provided with mutually assigned recesses (33, 34, 43, 44) and projections (35, 36, 42), by means of which the transverse webs (3, 3a) and the supporting or scraping strips (4, 4a, 4b) are connected together and clamped by displacement of the two parts (31, 32, 31a, 32a) of the transverse webs (3, 3a) relative to one another.

2. A supporting or scraping apparatus according to claim 1, **characterised in that** supporting or scraping strips (4) are provided with load-bearing bars (42), by means of which they are coupled to the transverse webs (3) via recesses (33, 34) provided in the two parts (31, 32) of the transverse webs (3).

3. A supporting or scraping apparatus according to claim 1, **characterised in that** supporting or scraping strips (4a) are provided with grooves (43), by means of which they are coupled to the transverse webs (3a) via projections (35, 36) provided on the two parts (31a, 32a) of the transverse webs (3a).

4. A supporting or scraping apparatus according to claim 3, **characterised in that** supporting or scraping strips (4b) are provided with recesses (44), by means of which they are coupled to the transverse webs (3a) via projections (35, 36) provided on the two parts (31a, 32a) of the transverse webs (3a).

5. A supporting or scraping apparatus according to any one of claims 1 to 4, **characterised in that** the recesses (33, 34) in the parts (31, 32) of the transverse webs (3) and the grooves (43) or recesses (44) in the supporting or scraping strips (4a, 4b) are undercut and **in that** the respectively associated load-bearing bars (42) of the supporting or scraping strips (4) or the projections (35, 36) on the two parts (31a, 32a) of the transverse webs (3a) are designed so as to widen towards their free ends.

6. A supporting or scraping apparatus according to any one of claims 1 to 5, **characterised in that** the two parts (31, 32, 31a, 32a) of the transverse webs (3, 3a) rest on each other and **in that** their respective recesses (33, 34) or projections (35, 36) are offset relative to one another in relation to their end faces, whereby the mutually coupled supporting or scraping strips (4, 4a, 4b) and transverse webs (3, 3a) are clamped as a result of displacement of the two parts (31, 32, 31a, 32a) of the transverse webs (3, 3a) relative to one another when the transverse webs (3, 3a) are fastened to the two load-bearing beams (2, 2a).

7. A supporting or scraping apparatus according to any one of claims 1 to 6, **characterised in that** one of the two parts (31, 3a) of the transverse webs (3, 3a) takes the form of a plate which, along one of the side edges, is provided with recesses (33) or projections (35), and **in that** the other of the two parts (32, 32a) of the transverse webs (3, 3a) takes the form of a double-walled plate which surrounds the first plate (31, 31a) on its two outer sides and which is likewise provided, along one of its side edges, with recesses (34) or projections (36) associated with the recesses (33) or projections (35) of the first part (31, 31a).

8. A supporting or scraping apparatus according to claim 7, **characterised in that** the second parts (32, 32a) of the transverse webs (3, 3a) are of U-shaped cross section, wherein they are provided with the recesses (34) or with the projections (36) in the region of their webs.

## Revendications

1. Dispositif de soutien ou de raclage qui peut être associé à la bande perforée (5) prévue dans une installation de fabrication du papier et qui présente des réglettes de soutien ou de raclage (4, 4a, 4b) attachées rigidement à un cadre porteur (1) et dirigées transversalement à la direction du mouvement de la bande perforée (5), dans lequel le cadre porteur (1) présente deux poutres porteuses (2, 2a) orientées parallèlement aux réglettes de soutien ou de raclage (4, 4a, 4b), et des barrettes transversales en deux parties (3, 3a) qui se trouvent entre ces poutres et sont fixées à ces dernières, **caractérisé en ce que**, d'une part, les barrettes transversales (3, 3a) et, d'autre part, les réglettes de soutien ou de raclage (4, 4a, 4b) sont munies d'évidements (33, 34, 43, 44) et de saillies (35, 36, 42) qui se correspondent mutuellement, au moyen desquels les barrettes transversales (3, 3a) et les réglettes de soutien ou de raclage (4, 4a, 4b) sont reliées les unes aux autres, et peuvent être bloquées les unes par rapport aux autres par un déplacement des deux parties (31, 32, 31a, 32a) des barrettes transversales (3, 3a).

2. Dispositif de soutien ou de raclage selon la revendication 1, **caractérisé en ce que** les réglettes de soutien ou de raclage (4) sont munies de réglettes porteuses (42) au moyen desquelles elles sont accouplées aux barrettes transversales (3) par l'intermédiaire d'évidements (33, 34) prévus dans les deux parties (31, 32) des barrettes transversales (3).

3. Dispositif de soutien ou de raclage selon la revendication 1, **caractérisé en ce que** les réglettes de soutien ou de raclage (4a) sont munies de rainures (43) au moyen desquelles elles peuvent être accouplées aux barrettes transversales (3a) par l'intermédiaire de saillies (35, 36) prévues sur les deux parties (31a, 32a) des barrettes transversales (3a).

4. Dispositif de soutien ou de raclage selon la revendication 3, **caractérisé en ce que** les réglettes de soutien ou de raclage (4b) sont munies d'évidements (44) au moyen desquels elles sont accouplées aux barrettes transversales (3a) par l'intermédiaire de saillies (35, 36) prévues sur les deux parties (31a, 32a) des barrettes transversales (3a).

5. Dispositif de soutien ou de raclage selon l'une des revendications 1 à 4, **caractérisé en ce que** les évidements (33, 34) des parties (31, 32) des barrettes transversales (3) et les rainures (43) ou évidements (44) des réglettes de soutien ou de raclage (4a, 4b) sont à contre-dépouille et **en ce que** les réglettes porteuses (42) correspondantes des réglettes de soutien ou de raclage (4) ou les saillies (35, 36) des deux parties (31a, 32a) des barrettes transversales (3a) s'élargissent vers leurs extrémités libres.

6. Dispositif de soutien ou de raclage selon l'une des revendications 1 à 5, **caractérisé en ce que** les deux parties (31, 32, 31a, 32a) des barrettes transversales (3, 3a) sont en contact entre elles et **en ce que** leurs évidements (33, 34) ou saillies (35, 36) sont décalés les uns par rapport aux autres à leurs surfaces frontales, de sorte que les réglettes de soutien ou de raclage (4, 4a, 4b) et barrettes transversales (3, 3a) accouplées sont bloquées les unes par rapport aux autres au moment de la fixation des barrettes transversales (3, 3a) sur les deux poutres porteuses (2, 2a) par un changement de position des deux parties (31, 32, 31a, 32a) des barrettes transversales (3, 3a).

7. Dispositif de soutien ou de raclage selon l'une des revendications 1 à 6, **caractérisé en ce qu'**une des deux parties (31, 31a) des barrettes transversales (3, 3a) est constituée par une plaque qui est munie d'évidements (33) ou de saillies (35) le long d'un des bords latéraux et **en ce que** l'autre des deux parties (32, 32a) des barrettes transversales (3, 3a) est constituée par une plaque à double paroi qui emboîte la première plaque (31, 31a) sur ses deux côtés extérieurs et qui, en même temps, est munie, le long de son bord latéral, d'évidements (34) ou saillies (36) correspondant aux évidements (33) ou saillies (35) de la première partie (31, 31a).

8. Dispositif de soutien ou de raclage selon la revendication 7, **caractérisé en ce que** les deuxièmes parties (32, 32a) des barrettes transversales (3, 3a) sont conformées en forme de U en coupe transversale en même temps qu'elles sont munies des évidements (34) et des saillies (36) dans la région de leurs barrettes.
